# EUROPÄISCHE PATENTSCHRIFT

(11) **EP 2 364 574 B1**
(45) Veröffentlichungstag und Bekanntmachung des Hinweises auf die Patenterteilung: **30.10.2013**
(21) Anmeldenummer: 09774874.3
(22) Anmeldetag: 07.12.2009
(51) Int. Cl.: H05B 37/02

(54) **ADRESSVERGABE FÜR BUSFÄHIGE LEUCHTMITTEL-BETRIEBSGERÄTE INSBESONDERE FÜR LEDS**
ADDRESS ASSIGNMENT FOR BUS-CAPABLE LIGHTING-MEANS OPERATING DEVICES PARTICULARLY FOR LEDS
ATTRIBUTION D'ADRESSE POUR APPAREILS DE MISE EN FONCTIONNEMENT DE MOYENS D'ÉCLAIRAGE COMPATIBLES BUS EN PARTICULIER POUR LED

(30) Priorität: 08.12.2008 DE 102008061089
(43) Veröffentlichungstag der Anmeldung: 14.09.2011
(73) Patentinhaber: Tridonic AG, 8755 Ennenda (CH)
(72) Erfinder: PEREIRA, Eduardo, 8854 Siebnen (CH); ZIMMERMANN, Michael, 8888 Heiligkreuz (CH)
(74) Vertreter: Rupp, Christian
(86) Internationale Anmeldenummer: PCT/EP2009/066527
(87) Internationale Veröffentlichungsnummer: WO 2010/066678

(56) Entgegenhaltungen:
- DE-A1- 4 422 215
- US-A1- 2006 125 426

## Beschreibung

Die vorliegende Erfindung liegt auf dem Gebiet busfähiger Betriebsgeräte für Leuchtmittel (EVGs für Gasentladungslampen, Konverter für LEDs, OLEDs...). Die Erfindung bezieht sich insbesondere auf die physische Zuteilung einer oder mehrer Betriebsadresse(n) an ein derartiges Betriebsgerät.

In grösseren Räumen und Gebäuden sind in der Regel eine Vielzahl von Beleuchtungskörpern vorhanden, wobei einzelne Gruppen dieser Beleuchtungskörper, z. B. einzelne Zeilen eine Anordnung von Decken-Leuchten, mit einem Bedienelement, z. B. einem einfachen Schalter, ein- bzw. ausgeschaltet werden sollen. Im einfachsten Fall kann dies dadurch erreicht werden, dass ausgehend von einem ersten Bedienelement eine Versorgungsleitung verlegt wird, an welcher sämtliche Beleuchtungskörper angeschlossen sind, die mit dem ersten Bedienelement betätigt werden sollen. In gleicher Weise werden die weiteren Bedienelemente und jeweils zugeordneten Beleuchtungskörper verdrahtet. Diese Vorgehensweise macht jedoch das Verlegen einer Vielzahl von Versorgungsleitungen erforderlich und hat darüber hinaus den Nachteil, dass eine einmal gewählte, fest verdrahtete Zuordnung der Beleuchtungskörper zu einem Bedienelement nur mit grossem Aufwand verändert werden kann.

Diesem Nachteil wird prinzipiell durch das in dem europäischen Patent EP 0433527 A1 der gleichen Anmelderin beschriebenen Steuersystem begegnet. Gemäss diesem vorbekannten Steuer-System ist für jeden Verbraucher ein vorgeschalteter Steuer-Empfänger vorgesehen. Ferner weist das bekannte Steuersystem einen Befehlsgeber, mit welchem die Bedienelemente in Verbindung stehen, und eine Steuerleitung zur Übertragung von Steuerbefehlen von dem Befehlsgeber zu den Steuerempfängern und gegebenenfalls auch von Steuersignalen in umgekehrter Richtung auf. Sämtliche Steuerempfänger sind mit dem Befehlsgeber über eine gemeinsame Steuerleitung und eine Versorgungsleitung verbunden, so dass sich die Verdrahtung der Steuerempfänger und der zugeordneten Verbraucher vereinfacht. Die Zuordnung der einzelnen Verbraucher zu einer übergeordneten Verbrauchergruppe erfolgt jedoch durch einen relativ aufwendigen und komplizierten Programmier- Vorgang. Der Programmier-Vorgang basiert im wesentlichen darauf, dass eine in dem Steuerempfänger bereits bei der Produktion gespeicherte Produktions-Nummer (Ursprungs-Adresse), die die Spezifikation des angeschlossenen Verbrauchers kennzeichnet, durch eine Betriebs-Adresse, die z. B. die Raumnummer, die Gruppennummer und die Einzelverbraucher-Nummer kennzeichnen kann, ersetzt wird.

Zur Inbetriebnahme des bekannten Steuersystems muss daher zur Initialisierung der Verbraucher ein Inbetriebnahme-Programm in Lauf gesetzt werden, das die vorhergehende Programmierung durch eine Fachkraft erfordert. Wie beschrieben, erkennt der zentrale Befehlsgeber die Konfiguration des an dem Steuerempfänger angeschlossenen Verbrauchers an der von dem Steuerempfänger an den Befehlsgeber übertragenen Produktionsnummer (Ursprungsadresse). Ist die Produktionsnummer z. B. infolge einer längeren Lagerung des Beleuchtungskörpers zwischen der Produktion und der Installation fehlerhaft, kommt es zwangsläufig zu Fehlern im Betrieb des Steuersystems. Dies stellt neben der notwendigen Programmierung durch eine Fachkraft einen wesentlichen Nachteil des bekannten Steuersystems dar.

Aus der DE 4327809 ist ein Verfahren zum Ansteuern gruppenweise zusammengefasster Verbraucher in Abhängigkeit von der Betätigung eines für jede Verbraucher-Gruppe vorgesehenen Bedienelementes bekannt. Dabei werden - während einer Inbetriebnahmephase zur Festlegung der Gruppenzuordnung der Verbraucher die Verbraucher einer ersten Verbraucher-Gruppe jeweils mit ersten Steuerempfängern verbunden,
- eine erste Gruppen-Adresse, die die Zuordnung der ersten Verbraucher-Gruppe zu einem ersten Bedienelement indiziert, in den ersten Steuerempfängern gespeichert,
- die Verbraucher einer zweiten Verbraucher-Gruppe jeweils mit zweiten Steuerempfängern verbunden,
- eine zweite Gruppen-Adresse, welche die Zuordnung der zweiten Verbraucher-Gruppe zu einem zweiten Bedienelement indiziert, infolge einer Betätigung des zweiten Bedienelementes in den zweiten Steuerempfängern gespeichert, während die in den ersten Steuerempfängern gespeicherte erste Gruppen-Adresse erhalten bleibt, mit gegebenenfalls vorhandenen weiteren Verbraucher-Gruppen gruppenweise sukzessive in gleicher Weise verfahren wird, bis sämtliche Verbraucher mit zugeordneten Steuerempfängern verbunden sind,
- wobei während einer Betriebsphase infolge einer Betätigung eines bestimmten Bedienelementes an sämtliche Steuerempfänger eine Gruppen-Adresse übertragen wird, welche das betätigte Bedienelement indiziert, und die Ansteuerung eines an einem Steuerempfänger angeschlossenen Verbrauchers nur dann erfolgt, wenn die in dem jeweiligen Steuerempfänger gespeicherte Gruppen-Adresse mit der übertragenen Gruppen- Adresse übereinstimmt.

Es ist Aufgabe der Erfindung, eine verbesserte Adresszuteilung vorzuschlagen.

Diese Aufgabe wird erfindungsgemäss durch die Merkmale der unabhängigen Ansprüche gelöst. Die abhängigen Ansprüche bilden den zentralen Gedanken der Erfindung besonders vorteilhaft weiter.

Ein erster Aspekt der Erfindung betrifft ein Verfahren zur Zuteilung einer Adresse an ein busfähiges Betriebsgerät für Leuchtmittel, insbesondere LEDs. Das Betriebsgerät ist dabei mit einem Lichtsensor verbunden, der den Leuchtmitteln zugeordnet ist,
aufweisend die Schritte:
- Aussenden eines Adressvergabebefehls über einen Bus an wenigstens ein Betriebsgerät, um das Betriebsgerät in einen Adresszuteilungsmodus zu versetzen,
- Aussenden einer zu vergebenden Adresse über den Bus, und
- Zuteilung der zu vergebenden Adresse an ein Betriebsgerät, dessen Lichtsensor einen sich verändernden Lichteinfall detektiert.

Somit kann dieses Verfahren auch bei Leuchtmitteln angewandt werden, die nicht ohne weiteres zur physischen Adressvergabe aus einer Fassung herausgenommen werden können.

Im Adresszuteilungsmodus kann das Betriebsgerät wenigstens ein angeschlossenes Leuchtmittel einschalten.

Zur Erfassung der Lichteinfallsveränderung kann vor dem Einschalten der Leuchtmittel eine Referenzmessung durchgeführt und dieser Referenzwert abgespeichert werden.

Die zu vergebenden Adresse kann einem Betriebsgerät zugeteilt werden, dessen Lichtsensor im Adresszuteilungsmodus einen erhöhten Lichteinfall detektiert.

Der Lichteinfall kann durch eine reflektierende Fläche, bspw. die Hand eines Benutzers oder eine externe Lichtquelle verändert werden. Dadurch wird nämlich von den Leuchtmittel ausgesandtes Licht verstärkt zu dem Lichtsensor zurückreflektiert.

Im Adresszuteilungsmodus kann das Betriebsgerät unabhängig voneinander wenigstens zwei verschiedene Leuchtmittel, insbesondere LEDs unterschiedlichen Spektrums, betreiben und dem Betriebsgerät spezifisch für jedes der wenigsten zwei verschiedenen Leuchtmittel eine Adresse zugeteilt werden.

Das Betriebsgerät kann zur Adresszuteilung für den Betrieb der verschiedenen Leuchtmittel die verschiedenen Leuchtmittel sequentiell ansteuern.

Als Lichtsensor kann eine Photodiode, insbesondere eine revers betriebene LED verwendet werden.

Das Betriebsgerät kann ein RGB (Rot, Grün, Blau)-Leuchtdiodenmodul betreiben.

Eine Zentraleinheit kann die abgeschlossene Zuteilung einer Adresse durch Rückmeldung über den Bus oder über elektrische Kennwerte, insbesondere einen Sprung in der Stromaufnahme erfassen, wenn das Betriebsgerät, das eine Adresszuteilung Abgeschlossen hat, eine weiteres Leuchtmittel einschaltet.

Ein weiterer Aspekt der Erfindung bezieht sich auf ein Betriebsgerät für Leuchtmittel, insbesondere LEDs, das zur Durchführung eines Verfahrens der oben geschilderten Art ausgebildet ist.

Beleuchtungssystem, insbesondere für Aussenbeleuchtung, mit einer zentralen Steuereinheit, wenigstens einem Betriebsgerät für Leuchtmittel, insbesondere LEDs, dass mit der Steuereinheit über einen Bus verbunden ist,
wobei das Beleuchtungssystem zur Durchführung eines Verfahrens der oben geschilderten Art ausgebildet ist.

Weitere Vorteile, Eigenschaften und Merkmale der Erfindung sollen nunmehr Bezug nehmend auf die Figuren der begleitenden Zeichnungen erläutert werden.

Dabei zeigen:
- Fig. 1: schematisch ein Ausführungsbeispiel des erfindungsgemäßen Beleuchtungssystems mit mehreren Betriebsgeräten,
- Fig. 2: ein Ausführungsbeispiel des erfindungsgemäßen Betriebsgerät als Mutikanalsystem mit mehreren LEDs, denen unabhängig voneinander verschiedene Adressen zugeordnet werden können,
- Fig. 3: ein Ausführungsbeispiel des erfindungsgemäßen Betriebsgerät als Mutikanalsystem mit vier LEDs, wobei die ersten drei davon ein RGB - Leuchtdiodenmodul darstellen,
- Fig. 4: ein Flussdiagramm zur Erläuterung des erfindungsgemäßen Verfahrens zur Adressierung von LEDs eines Betriebsgerätes,
- Fig. 5: ein Flussdiagramm zur Erläuterung des erfindungsgemäßen Verfahrens zur Adressierung von LEDs eines Betriebsgerätes anhand des Beispiels mit RGB - Leuchtdiodenmodul und zusätzlicher Diode, und
- Fig. 6: ein Flussdiagramm zur Erläuterung des erfindungsgemäßen Verfahrens zur Adressierung auf Seiten der Zentraleinheit.

Zunächst soll ein erstes Ausführungsbeispiel eines erfindungsgemäßen Beleuchtungssystems 9 anhand von Fig. 1 erläutert werden. Mehrere Betriebsgeräte 3 sind über eine oder mehrere Busleitungen 2 verbunden. An die eine oder mehrere Busleitungen 2 ist eine vorzugsweise zentrale Steuereinheit 1 angeschlossen. Jedes Betriebsgerät 3 steuert ein oder mehrere Leuchtmittel 5 oder vergleichbare Gebäudetechnik-Mittel, vorzugsweise eine oder mehre LEDs.

Es können indessen auch alternativ oder zusätzlich andere Leuchtmittel, wie bspw. Halogen- oder Gasentladungslampen vorgesehen sein.

Jedem Betriebsgerät 3 ist weiterhin ein Lichtsensor 6 zugeordnet. Dies kann bspw. eine revers betriebene LED, sein, die somit als Photodiode dient. Eine revers betriebene LED ist insbesondere vorteilhaft, wenn sie im Normalbetrieb als Leuchtmittel dient.

Gemäss der Erfindung wird nunmehr physisch eine Adresse einem Betriebsgerät zugeteilt, indem der Lichteinfall auf eine dem Betriebsgerät zugeordneten Lichtsensor 6 "manipuliert" wird. Dies kann bspw. durch Verwendung des von den Leuchtmitteln selbst ausgestrahlten Lichts (d.h. durch Reflektion dieses Lichts in Richtung des Lichtsensors), durch eine externe Lichtquelle 10, beispielsweise einen Laserpointer, oder durch Abschattung des Lichtsensors 6 erfolgen.

In dem Ausführungsbeispiel von Figur 1 wird das vom Leuchtmittel emittierte Licht von einer reflektierenden Fläche 4, in diesem Falle einer Hand, so reflektiert, dass sich für den Lichtsensor 6 eine Änderung des Lichteinfalls, insbesondere ein Anstieg in der Lichtmessung ergibt.

Fig.2 zeigt ein zweites Ausführungsbeispiel des Betriebsgerätes, in dem dieses als Multikanalsystem 3 gezeigt wird. Unter einem Multikanalsystem wird dabei ein Betriebsgerät verstanden, das mehrere vorzugsweise hinsichtlich des Emissionsspektrums unterschiedliche Leuchtmittel unabhängig voneinander betreiben kann.

Im vorliegenden Beispiel sind mehrere unterschiedlich farbige LEDs 5 vorgesehen.

Das Mulitikanalsystem kann mit einer Streuscheibe 7 abgedeckt sein, um das Licht der einzelnen LEDs zu vermischen und somit beim Betrachter den _Eindruck eines Mischlichts, insbesondere eines weissen Lichts hervorzurufen.

Als Reflektor 4 des emittierten Lichts der ersten LED 5 dient bspw. eine Art "Katzenauge". In diesem Ausführungsbeispiel hat jedes Leuchtmittel einen zugehörigen Lichtsensor; alternativ könnte jedoch auch ein Lichtsensor für mehrere Leuchtmittel genutzt werden. Weiterhin sind hier alle Leuchtmittel eingeschaltet, eine Adresszuordnung zum in diesem Falle ersten Leuchtmittel findet auf solche Weise statt, dass der Reflektor 4 direkt über den zum Leuchtmittel dazugehörigen Lichtsensor gehalten wird.

Ein drittes Ausführungsbeispiel wird in Fig. 3 erläutert. Bei diesem handelt es sich ebenfalls um ein Multikanalsystem 3, wobei hier ein RGB-Leuchtdiodenmodul 8 (oder mehrere LEDs der gleiche Farbe) und ein zusätzlicher Lichtsensor 7 vorgesehen sind. In dem Ausführungsbeispiel ist gezeigt, wie die rote Leuchtdiode 5 als Lichtemitter fungiert. Die grüne Leuchtdiode 6 dient als Lichtsensor, indem sie revers, d.h. mit einer umgekerten Spannung und somit als Photodiode betrieben ist. Die Funktionsweise dieses RGB-Moduls 8 wird in dem Flussdiagramm von Fig. 5 genauer erläutert.

Ein Beispiel für ein Adressierverfahren in einem Betriebsgerät mit mehreren Leuchtmitteln wird in Fig. 4 dargestellt.

In diesem Ausführungsbeispiel wird davon ausgegangen, dass jedes Leuchtmittel jeweils einen korrespondieren Lichtsensor, beispielsweise eine weitere, revers betrieben LED besitzt. Denkbar wäre jedoch auch ein Betriebsgerät, bei dem sich mehrere Leuchtmittel einen Lichtsensor teilen.

Der Start des Verfahrens wird, bspw. ausgelöst durch einen Benutzer an einer Benutzerschnittstelle der zentralen Steuereinheit, in Schritt S101 durch Aussenden eines Adressvergabebefehls initiiert, den die Steuereinheit im Sinne eines "Broadcast" über den Bus sendet, wodurch jedes angeschlossene Betriebsgerät in einen Adresszuteilungsmodus versetzt wird.

Darauf hin wird eine erste zu vergebende Betriebsadresse von der Steuereinheit ausgesandt.

Im Schritt S102 schaltet das Betriebsgeröt den ersten Kanal x ein. Das erste (oder ggf. einzige) Leuchtmittel, das an dem Kanal hängt, wird dadurch auch eingeschaltet. An einem zweiten Kanal x+1 nimmt das Betriebsgerät in Schritt S103 eine Referenzmessung vor, deren Ergebnis in dem Betriebsgerät abgespeichert wird.

In einem folgenden Schritt S104, S105 wird erfasst, ob am zweiten Kanal x+1 (Lichtmesskanal) ein signifikant höheres Licht gemessen wird.

Hierfür misst ein Lichtsensor an Kanal x+1 in Schritt S104 die aktuelle Helligkeit Im Anschluss wird diese in Schritt S105 mit dem Referenzwert verglichen.

Wird nun vom Leuchtmittel an Kanal x emittiertes Licht durch bewusste Manipulation des Benutzers reflektiert, erhöht sich das auf den Lichtsensor an Kanal x+1 einfallende Licht.

Bei Messung eines solchen Lichtwertanstiegs verlässt der Ablauf. Die aktuell zu vergebende Busadresse wird in S106 auf den ersten Kanal x gelegt und diese Zuordnung wird in einem Speicher des Betriebsgeräts abgelegt.

Dieser Adressbelegung von einzelnen Kanälen wiederholt sich so oft, bis der letzte Kanal eines Betriebsgeräts eine Adresse zugewiesen bekommen hat. Hierfür springt der Algorithmus jedes Mal bei Schritt S107 zu Schritt S102 zum Einschalten des Leuchtmittels an Kanal x zurück. Bei jedem Rücksprung wird x um 1 erhöht, so dass der nächste zur Adressvergabe vorbereitet wird.

Nachdem alle Kanäle abgearbeitet worden sind, sind auch folglich alle Leuchtmittel eingeschaltet. Diese bzw. die dazugehörigen Kanäle werden in Schritt S108 vor Beendigung wieder ausgeschaltet.

Dieses Abschalten, d.h. der dadurch sprunghaft abfallende Laststrom und/oder eine Busrückmeldung von dem Betriebsgerät können der Steuereinheit die Information liefern, wie viele und welche Adressen zu einem Multikanal-Betriebsgerät gehören.

Ein konkretes Anwendungsbeispiel des Adressierverfahrens aus Fig.4 wird in Fig.5a und Fig.5b dargestellt. Hier handelt es sich um ein Beleuchtungssystem mit Betriebsgerät, welches mit einem RGB-Leuchtdiodenmodul und einem zusätzlichem Lichtsensor ausgestattet ist. Dies entspricht dem Ausführungsbeispiel in Fig.3.

Nach der Initialisierung durch das Steuergerät und nachdem das Betriebsgerät im Schritt S201 in einen Adresszuteilungsmodus versetzt worden ist, wird in Schritt S202 eine erste zu vergebende Adresse A von der Steuereinheit ausgesandt.

Die rote LED wird daraufhin in Schritt S203 eingeschaltet. An der grünen, revers betriebenen LED wird im Anschluss in Schritt S204 eine Referenzlichtmessung vorgenommen, welche als Referenzmessung dient.

Daraufhin läuft eine Schleife mit den Schritten S205, S206 solange ab, bis ein Reflektor das von der roten LED emittierte Licht auf die grüne LED zurück reflektiert.

Bei Messung dieses Anstiegs wird in Schritt S207 die Adresse A auf den Kanal von der roten LED gelegt.

Nachdem das Betriebsgerät dem Kanal die Adresse zugewiesen hat, schaltet es in Schritt S208 die nächste LED ein, in diesem Fall die grüne LED.

Das Steuergerät registriert diesen Sprung in der Stromaufnahme und sendet in Schritt S209 eine neue Adresse B aus.

Der Vorgang wiederholt sich nun für die grüne LED, wobei die rote LED nach wie vor leuchtet und die blaue LED revers als Lichtsensor betrieben wird.

Wie Fig.5b zeigt, wird bei der blauen LED zuletzt der zusätzliche Lichtsensor verwendet, um den veränderten Lichteinfall zu detektieren. Es ist jedoch auch denkbar, dass kein zusätzlicher Lichtsensor verwendet wird, sondern eine der vorhandenen LEDs, in diesem Falle die rote oder die grüne, revers betrieben als solcher genutzt wird. Hierfür müsste allerdings der Algorithmus insofern angepasst werden, dass zumindest eine LED davor abgeschaltet wird.

Nachdem jeder der drei Kanäle des RGB Leuchtdiodenmoduls eine Adresse zugewiesen bekommen hat, schalten sich die drei LEDs in Schritt S220 wieder aus.

Alternativ ist es auch möglich, dieses Adressierverfahren für nur eine einzelne LED durchzuführen. In diesem Fall muß, weil keine zweite LED vorhanden ist, eine externe Lichtquelle 10, beispielsweise ein Laserpointer genutzt werden. Als externe Lichtquelle 10 können aber auch andere Lichtquellen genutzt werden, vor allem, wenn sie ein gut gerichtetes Licht ausstrahlen. Das ausgestrahlte Licht kann auch im nichtsichtbaren Bereich liegen, beispielsweise kann eine Infrarot-Fernbedienung genutzt werden. Auf diese Weise können auch einfarbige Systeme adressiert werden, bei denen keine voneinander getrennt ansteuerbaren LEDs vorhanden sind.

Die externe Lichtquelle (10) kann auch die zu vergebende Adresse direkt über eine Modulation des ausgestrahlten Lichts übertragen. Dieses Licht kann entweder durch einen zusätzlichen Lichtsensor oder eine der vorhandenen LEDs, die revers betrieben als solcher genutzt wird, empfangen werden. Das Betriebsgerät kann die Daten aus dem empfangenen modulierten Licht auslesen und anhand der Daten die Adresse festlegen.

Ein Beispiel des Adressierverfahrens in der Steuereinheit, welche im Ausführungsbeispiel in Fig. 1 gezeigt wird, wird in Fig. 6 wiedergegeben.

In diesem Beispiel wird von der Steuereinheit eine Rückmeldung über die Zuteilung einer Adresse durch eine Änderung, insbesondere einem Sprung in der Stromaufnahme erfasst.

Denkbar wäre aber auch eine Erfassung anderer elektrischer oder sonstiger Kennwerte oder Signale, beispielsweise des Lichtes. Möglich wäre aber auch eine unmittelbare Kommunikation der Betriebsgeräte mit der Zentraleinheit über einen Bus oder andere Kommunikationsmittel.

Nach dem Start des Verfahrens in Schritt S301 findet in Schritt S302 und Schritt S303 eine Initialisierung statt. Bei dieser wird in Schritt S302 ein Adressvergabebefehl an alle Betriebsgeräte geschaltet. Diese werden dadurch in den Adresszuteilungsmodus versetzt. Darauf wird in Schritt S303 bei jedem Betriebsgerät der erste Kanal aktiviert.

Alternativ können aber auch andere Vorgangsweisen der Initialisierung angewandt werden, beispielsweise kann ein Adressvergabebefehl nur an ein einzelnes Betriebsgerät gegeben werden. Dieses kann vorher durch einen Zufallsmodus oder nach einem in der Steuereinheit implementiertem Schema ausgewählt werden. Weiterhin muss nicht zwingend nur ein Kanal aktiviert werden, es können auch mehrer, oder wie in Fig.2 gezeigt, alle Kanäle aktiviert werden.

Nach der Initialisierung wird in Schritt S304 eine erste Adresse a von der Steuereinheit ausgesendet. Dieser Zustand hält in durch die Schleife S304, S305 solange an, bis in Schritt S305 eine Änderung, in diesem Fall ein Sprung in der Stromaufnahme gemessen wird. Die Stromänderung wird dadurch ausgelöst, dass entweder bei einem Betriebsgerät ein Kanal adressiert worden ist und darauf hin ein weiterer Kanal mit zugehörigem Leuchtmittel eingeschaltet worden ist oder dass ein Betriebsgerät die Adressierung aller Kanäle abgeschlossen und daraufhin alle abgeschaltet hat. In erstem Fall ist die Stromaufnahmeänderung durch einen leichten Anstieg, im zweiten Fall durch einen deutlicheren Abfall gekennzeichnet. Diese Unterscheidung kann für zusätzliche Verfahrensschritte verwendet werden, die in Fig. 5 nicht gezeigt sind.

Nach der in Schritt S305 detektierten Stromaufnahmeänderung wird in Schritt S306 von der Steuereinheit eine weitere Adresse a = a + 1 ausgewählt.

Falls die gesamte Stromaufnahme aller Leuchtmittel nicht null ist, was bedeutet, dass bei mind. einem Betriebsgerät noch der erste Kanal aktiviert ist, wird das Verfahren wiederholt, indem von Schritt S307 zu Schritt S304 zurückgesprungen wird.

In diesem Beispiel kann der Nutzer das nächste zu adressierende Betriebsgerät selbst auswählen. Denkbar wäre jedoch auch eine andere Verfahrensweise, bei der dem Nutzer das nächste zu adressierende Betriebsgerät vorgeschrieben wird, beispielsweise indem dieses durch einen Zufallsmodus oder nach einem in der Steuereinheit implementiertem Schema ausgewählt wird.

Wenn nach Durchlaufen des Algorithmus die gesamte Stromaufnahme aller Leuchtmittel in Schritt S307 gleich Null ist, bedeutet dies, dass alle Betriebsgeräte die Adressierung abgeschlossen haben. Dementsprechend ist das Verfahren in Schritt S308 abgeschlossen.

### Bezugszeichenliste:

- (1): Steuereinheit
- (2): Bus
- (3): Betriebsgeräte
- (4): Reflektor
- (5): Leuchtmittel
- (6): Lichtsensor
- (7): Glasscheibe
- (8): Leuchtdiodenmodul
- (9): Beleuchtungssystem
- (10): Externe Lichtquelle

## Patentansprüche

1. Verfahren zur Zuteilung einer Adresse an ein busfähiges Betriebsgerät (3) für mindestens ein Leuchtmittel(5), insbesondere LED,
wobei das Betriebsgerät mit einem Lichtsensor (6) verbunden ist, der dem Leuchtmittel (5) zugeordnet ist,
aufweisend die Schritte:
- Aussenden eines Adressvergabebefehls über einen Bus (2) an wenigstens ein Betriebsgerät(3), um das Betriebsgerät (3) in einen Adresszuteilungsmodus zu versetzen,
- Aussenden einer zu vergebenden Adresse über den Bus (2), und
- Zuteilung der zu vergebenden Adresse an ein Betriebsgerät (3), dessen Lichtsensor (6) einen sich verändernden Lichteinfall des vom zugeordneten Leuchtmittel (5) ausgestrahlten Lichts detektiert.

2. Verfahren nach Anspruch 1,
wobei im Adresszuteilungsmodus das Betriebsgerät (3) wenigstens ein angeschlossenes Leuchtmittel (5) einschaltet.

3. Verfahren nach Anspruch 2,
wobei zur Erfassung der Lichteinfallsveränderung eine Referenzmessung durchgeführt wird und dieser Referenzwert abgespeichert wird.

4. Verfahren nach einem der vorhergehenden Ansprüche, bei dem die zu vergebenden Adresse einem Betriebsgerät (3) zugeteilt wird, dessen Lichtsensor (6) im Adresszuteilungsmodus einen erhöhten Lichteinfall detektiert.

5. Verfahren nach einem der vorhergehenden Ansprüche, bei dem der Lichteinfall durch eine reflektierende Fläche (4), bspw. die Hand eines Benutzers.

6. Verfahren nach einem der vorhergehenden Ansprüche, wobei Adresszuteilungsmodus das Betriebsgerät (3) unabhängig voneinander wenigstens zwei verschiedene Leuchtmittel (5), insbesondere LEDs unterschiedlichen Spektrums, betreiben kann und dem Betriebsgerät (3) spezifisch für jedes der wenigsten zwei verschiedenen Leuchtmittel (5) eine Adresse zugeteilt wird.

7. Verfahren nach Anspruch 6,
wobei das Betriebsgerät (3) zur Adresszuteilung für den Betrieb der verschiedenen Leuchtmittel (5) die verschiedenen Leuchtmittel (5) sequentiell ansteuert.

8. Verfahren nach einem der vorhergehenden Ansprüche, bei dem als Lichtsensor (6) eine Photodiode, insbesondere eine revers betriebene LED verwendet wird.

9. Verfahren nach einem der vorhergehenden Ansprüche, bei dem das Betriebsgerät (3) ein RGB-Leuchtdiodenmodul (8) betreibt.

10. Verfahren nach einem der vorhergehenden Ansprüche, bei dem eine Zentraleinheit die abgeschlossene Zuteilung einer Adresse durch Rückmeldung über den Bus (2) oder über elektrische Kennwerte, insbesondere einen Sprung in der Stromaufnahme erfasst, wenn das Betriebsgerät (3), das eine Adresszuteilung Abgeschlossen hat, eine weiteres Leuchtmittel einschaltet.

11. Betriebsgerät (3) für mindestens ein Leuchtmittel (5), insbesondere LED, wobei das Betriebsgerät mit einem Lichtsensor (6) verbunden ist, der dem Leuchtmittel (5) zugeordnet ist, aufweisend:
- Mittel zum Empfangen eines Adressvergabebefehls über einen Bus (2), um das Betriebsgerät (3) in einen Adresszuteilungsmodus zu versetzen, und zum Empfangen einer zu vergebenden Adresse über den Bus (2), und
- Mittel zur Zuteilung der zu vergebenden Adresse an dem Betriebsgerät (3), falls der Lichtsensor (6) einen sich verändernden Lichteinfall des vom zugeordneten Leuchtmittel (5) ausgestrahlten Lichts detektiert.

12. Beleuchtungssystem (9), insbesondere für Aussenbeleuchtung, mit einer zentralen Steuereinheit (1), wenigstens einem Betriebsgerät (3) für Leuchtmittel (5), insbesondere LEDs, das mit der Steuereinheit (1) über einen Bus (2) verbunden ist, wobei das Beleuchtungssystem (9) zur Durchführung eines Verfahrens nach einem der Ansprüche 1 bis 10 ausgebildet ist.

## Claims

1. A method for allocating an address to a bus-capable operating device (3) for at least one lighting means (5), in particular LED,
wherein the operating device is connected to a light sensor (6) which is associated with the lighting means (5); the method comprising the following steps:
- sending out an address assignment command over a bus (2) to at least one operating device (3) in order to place the operating device (3) in an address allocation mode;
- sending out an address to be assigned over the bus (2), and
- allocating the address to be assigned to an operating device (3), the light sensor (6) of which detects a changing incidence of light of the emitted light from the associated lighting means (5).

2. The method according to claim 1,
wherein the operating device (3) turns on at least a connected lighting means (5) in the address allocation mode.

3. The method according to claim 2,
wherein for detecting the change in the incidence of light, a reference measurement is performed, and this reference value stored.

4. The method according to any one of the preceding claims,
in which the address to be assigned is allocated to an operating device (3), the light sensor (6) of which detects an increased incidence of light in the address allocation mode.

5. The method according to any one of the preceding claims,
in which the incidence of light by a reflective surface (4), for example the hand of a user.

6. The method according to any one of the preceding claims,
wherein in the address allocation mode, the operating device (3) can operate at least two different lighting means (5) independently of each other, in particular LEDs of different spectrum, and an address specific for each of the at least two different lighting means (5) is assigned to the operating device (3).

7. The method according to claim 6,
wherein the operating device (3) for address allocation for the operation of the different lighting means (5) sequentially activates the different lighting means (5).

8. The method according to any one of the preceding claims,
wherein a photodiode, in particular an inversely operated LED is used as light sensor (6).

9. The method according to any one of the preceding claims,
wherein the operating device (3) operates an RGB LED module (8).

10. The method according to any one of the preceding claims,
in which a central unit detects the completed allocation of an address by feedback over the bus (2), or electrical characteristic values, especially a jump in power consumption, when the operating device (3), which has completed an address allocation, turns on a further lighting means.

11. An operating device (3) for at least one lighting means (5), in particular LED, wherein the operating device is connected to a light sensor (6) which is associated with the lighting means (5), comprising:
- means for receiving an address assignment command over a bus (2) in order to place the operating device (3) in an address allocation mode, and for receiving an address to be assigned over the bus (2), and
- means for allocating the address to be assigned to the operating device (3), if the light sensor (6) detects a change in the incidence of light of the emitted light from the associated lighting means (5).

12. An illumination system (9), especially for outdoor lighting, having a central control unit (1), at least one operating device (3) for lighting means (5), in particular LEDs, which is connected to the control unit (1) over a bus (2), wherein the illumination system (9) is designed for use in a method according to any one of claims 1 to 10.

## Revendications

1. Procédé d'attribution d'une adresse à un appareil d'alimentation compatible bus (3) pour au moins un moyen d'éclairage (5), en particulier une LED,
dans lequel l'appareil d'alimentation est relié à un capteur de lumière (6), qui est associé au moyen d'éclairage (5),
présentant les étapes :
- envoi d'une instruction d'allocation d'adresse par l'intermédiaire d'un bus (2) à au moins un appareil d'alimentation (3), pour faire passer l'appareil d'alimentation (3) dans un mode d'attribution d'adresse,
- envoi, par l'intermédiaire du bus (2), d'une adresse destinée à être allouée, et
- attribution de l'adresse destinée à être allouée à un appareil d'alimentation (3), dont le capteur de lumière (6) détecte une exposition de lumière changeante de la lumière émise par le moyen d'éclairage associé.

2. Procédé selon la revendication 1,
dans lequel, dans le mode d'attribution d'adresse, l'appareil d'alimentation (3) met en marche au moins un moyen d'éclairage raccordé (5).

3. Procédé selon la revendication 2,
dans lequel, pour détecter la modification de l'exposition de lumière, une mesure de référence est effectuée et cette mesure de référence est mémorisée.

4. Procédé selon l'une des revendications précédentes,
dans lequel l'adresse destinée à être allouée est attribuée à un appareil d'alimentation (3), dont le capteur de lumière (6) détecte une exposition de lumière accrue dans le mode d'attribution d'adresse.

5. Procédé selon l'une des revendications précédentes,
dans lequel l'exposition de lumière est modifiée au moyen d'une surface réfléchissante (4), par exemple la main d'un utilisateur.

6. Procédé selon l'une des revendications précédentes,
dans lequel, dans le mode d'attribution d'adresse, l'appareil d'alimentation (3) peut faire fonctionner au moins deux moyens d'éclairage différents (5), en particulier des LEDs de spectre différent, indépendamment l'un de l'autre,
et une adresse est attribuée à l'appareil d'alimentation (3) de manière spécifique pour chacun desdits au moins deux moyens d'éclairage différents (5).

7. Procédé selon la revendication 6,
dans lequel l'appareil d'alimentation (3) commande les différents moyens d'éclairage (5) séquentiellement pour l'attribution d'adresse pour le fonctionnement des différents moyens d'éclairage (5).

8. Procédé selon l'une des revendications précédentes,
dans lequel une photodiode, en particulier une LED fonctionnant en inverse, est utilisée comme capteur de lumière (6).

9. Procédé selon l'une des revendications précédentes,
dans lequel l'appareil d'alimentation (3) fait fonctionner un module RVB à diodes électroluminescents (8).

10. Procédé selon l'une des revendications précédentes,
dans lequel une unité centrale détecte l'attribution achevée d'une adresse au moyen d'une information de retour par l'intermédiaire du bus (2) ou par l'intermédiaire de valeurs électriques caractéristiques, en particulier un saut dans la consommation de courant, lorsque l'appareil d'alimentation (3), qui a achevé une attribution d'adresse, met en marche un autre moyen d'éclairage.

11. Appareil d'alimentation (3) pour au moins un moyen d'éclairage (5), en particulier une LED, l'appareil d'alimentation étant relié à un capteur de lumière (6), qui est associé au moyen d'éclairage (5), présentant :
- des moyens destinés à recevoir une instruction d'allocation d'adresse par l'intermédiaire d'un bus (2), pour faire passer l'appareil d'alimentation (3) dans un mode d'attribution d'adresse, et destinés à recevoir par l'intermédiaire du bus (2) une adresse destinée être allouée, et
- des moyens pour attribuer l'adresse destinée à être allouée à l'appareil d'alimentation (3), si le capteur de lumière (6) détecte une exposition de lumière changeante de la lumière émise par le moyen d'éclairage (5) associé.

12. Système d'éclairage (9), en particulier pour un éclairage extérieur, comportant une unité de commande centrale (1), au moins un appareil d'alimentation (3) pour moyen(s) d'éclairage (5), en particuliers LEDs, qui est relié à l'unité de commande (1) par l'intermédiaire d'un bus (2),
le système d'éclairage (9) étant configuré pour exécuter un procédé selon l'une des revendications 1 à 10.
